# EUROPÄISCHE PATENTSCHRIFT

(11) **EP 1 206 627 B1**
(45) Veröffentlichungstag und Bekanntmachung des Hinweises auf die Patenterteilung: **22.12.2004**
(21) Anmeldenummer: 00956463.4
(22) Anmeldetag: 18.08.2000
(51) Int. Cl.: F01D 11/04, F01D 3/04

(54) **TURBINE SOWIE VERFAHREN ZUR ABFÜHRUNG VON LECKFLUID**
TURBINE AND METHOD FOR DISCHARGING LEAKAGE FLUID
TURBINE ET PROCEDE POUR EVACUER DU FLUIDE DE FUITE

(30) Priorität: 27.08.1999 EP 99116939
(43) Veröffentlichungstag der Anmeldung: 22.05.2002
(73) Patentinhaber: SIEMENS AKTIENGESELLSCHAFT, 80333 München (DE)
(72) Erfinder: SASSE, Stefan, D-47198 Duisburg (DE); TAMME, Rainer, D-45141 Essen (DE)
(86) Internationale Anmeldenummer: PCT/EP2000/008089
(87) Internationale Veröffentlichungsnummer: WO 2001/016467

(56) Entgegenhaltungen:
- DE-A- 3 424 138
- DE-C- 467 562
- FR-A- 1 001 387
- FR-A- 1 360 000
- FR-E- 77 564
- US-A- 5 224 713

## Beschreibung

Die Erfindung betrifft eine Turbine, insbesondere eine Dampfturbine mit einem Rotor, welcher einen Beschaufelungsbereich für Laufschaufeln sowie einen Schubausgleichskolben aufweist, welcher Schubausgleichskolben eine dem Beschaufelungsbereich zugewandte Heißseite und eine dem Beschaufelungsbereich abgewandte Kaltseite aufweist. Die Erfindung betrifft weiterhin ein Verfahren zur Abführung von über den Schubausgleichkolben hinweg strömenden Leckfluid.

In dem deutschen Gebrauchsmuster 6809708 vom 03.12.1968 ist eine mehrschalige axiale, drosselgeregelte Dampfturbine für hohe Drücke und Temperaturen beschrieben. Die Dampfturbine weist hierbei ein Innengehäuseteil und einen Leitschaufelträger auf, die zu einer einzigen, in Achsebene geteilten Innenschale baulich zusammengefaßt sind. Die Innenschale ist von einem in Topfbauart ausgeführten Aussengehäuse umgeben. Die Innenschale umschließt ihrerseits eine Turbinenwelle, auch als Rotor bezeichnet, die einen Beschaufelungsbereich mit Laufschaufeln besitzt. An jedem der sich gegenüberliegenden Enden des Rotors sind Wellendichtungen zwischen Rotor und Aussengehäuse vorgesehen. An einem Ende des Rotors tritt der die Dampfturbine durchströmende Dampf in den Beschaufelungsbereich ein und versetzt den Rotor in eine Rotationsbewegung um seine Rotationsachse. Am gegenüberliegenden Ende tritt der nunmehr zumindest teilweise entspannte Dampf aus dem Beschaufelungsbereich und der Dampfturbine aus. Der Dampf übt hierbei einen Schub auf den Rotor aus. Um diesem Schub entgegenzuwirken, weist der Rotor an dem Ende, an dem der Dampf einströmt, eine Ausgleichskolbenanordnung auf. Diese zeichnet sich durch ein dem Beschaufelungsbereich zugewandte Stirnfläche aus, die eine größere Fläche als eine gegenüber einer dem Beschaufelungsbereich abgewandten Strinfläche hat. Eine ähnliche Dampfturbine in Topfbauart ist in der US-Patentschrift 3,754,833 beschrieben.

In der deutschen Patenschrift 281 253 ist eine Einrichtung zur Entlastung einer Schiffsturbine angegeben. Die Turbine weist eine Vorwärts- und ein Rückwärtsturbine mit Gleichdruck- und Überdrucksätzen auf, die in einem einzigen Gehäuse untergebracht sind und durch eine Trommelwand entlastet sind. Zur Entlastung der Turbine ist eine unterteilte Entlastungsfläche zwischen der Vorwärtsturbine und einem Wellenlager vorgesehen. Hierdurch wird sowohl bei Vorwärts- als auch bei Rückwärtsfahrt des Schiffes eine Entlastung des Schaufelschubes sowie des Schubes des Schiffspropellers ermöglicht.

In der deutschen Offenlegungsschrift DE 197 01 020 ist eine Dampfturbine mit einer Hochdruck- und einer Mitteldruckteilturbine mit einem sich über die Turbinenstufen ändernden Reaktionsgrad beschrieben. Die Mittel- und Hochdruckteilturbine können hierbei in einem einzigen Gehäuse untergebracht sein, wobei jede der Teilturbinen dann einflutig ausgeführt ist. Zur Aufnahme eines axialen Schubes einer in Trommelbauweise ausgeführten Mitteldruckteilturbine ist ein Schubausgleichskolben vorgesehen. Dieser ist zwischen einem Wellenlager und der Hochdruckteilturbine angeordnet. An der dem Wellenlager zugeordneten Seite wird der Schubausgleichskolben mit Dampf aus dem Abdampfbereich der Mitteldruckteilturbine und an der der Hochdruckteilturbine zugeordneten Seite mit Dampf aus dem Abdampfbereich der Hochdruckteilturbine beaufschlagt. Die Teilturbinen können auch in zwei seperaten Gehäusen untergebracht sein. Bei einflutiger Ausführung ist dann ebenfalls ein Schubausgleichskolben vorgesehen.

Aufgabe der Erfindung ist es, eine Turbine mit einer Schubausgleichsanordnung für hohe Temperaturen eines die Turbine antreibenden Arbeitsmediums anzugeben. Eine weitere Aufgabe der Erfindung besteht darin, ein Verfahren zur Abführung von Leckdampf einer Schubausgleichsanordnung anzugeben.

Erfindungsgemäß wird die auf eine Turbine gerichtete Aufgabe gelöst durch eine Turbine mit einem Rotor, welcher einen Beschaufelungsbereich für Laufschaufeln sowie einen Schubausgleichskolben aufweist, welcher Schubausgleichskolben eine dem Beschaufelungsbereich zugewandte Heißseite und eine dem Beschaufelungsbereich abgewandte Kaltseite aufweist, und mit einem Mischbereich, in den eine der Kaltseite zugeordnete Zuführung für Dichtfluid und eine mit dem Beschaufelungsbereich strömungstechnisch verbundene Leckfluidzuführung münden und von dem eine Abführleitung abzweigt.

Unter einem Schubausgleichkolben wird hierbei eine Schubausgleichsanordnung verstanden, die mechanisch mit dem Rotor der Turbine in Verbindung steht, beispielsweise mit diesem einstückig hergestellt ist, insbesondere geschmiedet oder gegossen, oder mit diesem verschweißt, verschraubt oder anders mechanisch fest verbunden ist. Insbesondere weist der Schubausgleichskolben Flächen auf, die durch ein Medium, wie Dampf oder Gas, beaufschlagbar sind, so dass in Summe eine Kraft auf den Schubausgleichkolben erzeugt wird, die dem von dem Arbeitsmedium auf den Rotor in Richtung dessen Rotationsachse aufgeprägten Schub entgegengerichtet ist.

Eine strömungstechnische Verbindung zweier Teile oder zweier Bereiche bedeutet, dass ein Fluid von einem Bereich (Teil) zum anderen strömen kann. Eine strömungstechnische Verbindung ist z. B. über eine Fluidleitung, eine Öffnung oder ähnliches gegeben.

Die Erfindung geht hierbei von der Überlegung aus, dass der Schubausgleichskolben, im folgenden Kolben genannt, mit Arbeitsmedium in Kontakt gelangt. Dieses Arbeitsmedium kann zwischen dem Kolben und einem feststehendem Turbinenteil, beispielsweise einem Innengehäuse, hindurchströmen. Hierdurch entsteht eine Leckströmung des Arbeitsmediums. Diese Leckströmung kann zwar durch Dichtungen reduziert werden; eine vollständige Abdichtung ist aber durch berührungslose Dichtungen nicht möglich. Die Leckströmung kann hohe Temperaturen aufweisen, bei Dampfturbinen bis zu 600 C und bei Gasturbinen noch höher. Die heiße Leckdampfströmung kann somit auf Turbinenteile treffen, die nicht für so hohe Temperaturen ausgelegt sind. Um dies zu vermeiden, müßten auch Turbineteile ausserhalb des Strömungsbereiches des heißen Arbeitsmediums mit für solch hohe Temperaturen geeigneten, häufig teueren und schwieriger zu bearbeitenden Werkstoffen ausgeführt werden. Alternativ könnte auch ein weiterer Dichtungsbereich am dem Strömungsbereich des heißen Arbeitsmediums abgewandten Ende des Kolbens, im folgenden auch Kaltseite genannt, angeordnet werden. Zusätzlich oder alternativ hierzu könnte eine Absaugvorrichtung zur Absaugung der Leckströmung vorgesehen sein. Der Leckstrom über den Kolben wäre in diesem Fall umgekehrt proportional zu den Strömungswiderständen des zusätzlichen Dichtungsbereiches und der in der Absaugvorrichtung enthaltenen Absaugrohre. Eine vollständige Abdichtung und damit eine Verhinderung, dass heißes Leckagefluid auf Turbinenbauteile ausserhalb des Strömungsbereiches des Arbeitsmediums trifft, ist hierdurch allerdings auch nicht erreichbar.

Gemäß der Erfindung ist eine Vermischung des heißen Leckfluides mit einem kälteren Dichtfluid vorgesehen, so dass nach Mischung der beiden Fluide ein Fluidgemisch vorliegt. Das Fluidgemisch kann dann über die Abführung aus dem Mischbereich austreten. Hierbei wird gewährleistet, dass das gegenüber dem Leckfluid kältere Fluidgemisch kontrolliert in entsprechende Turbinenbereiche abgeführt wird. Somit ist in bezug auf das Leckfluid eine vollständige Abdichtung des Kolbens erreicht. Eine Leckströmung ausserhalb des Kolbens, z. B. entlang dem Rotor, ist hierdurch sicher vermieden. Die Temperatur des Fluidgemisches liegt dabei vorzugsweise unter der zulässigen Einsatztemperatur von Turbinenteilen ausserhalb des Strömungsbereiches des heißen Arbeitsmediums.

Vorzugweise ist der Mischbereich an der Kaltseite des Kolbens angeordnet. Hierdurch kann zwischen der Heißseite des Kolbens und dem Mischbereich in der Leckfluidzuführung ein Dichtbereich, mit beispielsweise einer berührungslosen Dichtung vorgesehen sein.

Vorzugsweise ist an der Kaltseite des Kolbens eine Fördervorrichtung zur Erzeugung einer radial nach außen gerichteten Strömung des Dichtfluides vorgesehen, wobei die Fördervorrichtung strömungstechnisch mit der Zuführung für Dichtfluid verbunden ist. Insbesondere weist die Fördervorrichtung eine Mehrzahl von Strömungsführungselementen, wie radiale Nuten, radiale Bohrungen, Leitbleche oder gleichwirkende Formen und Geometrien auf. Eine solche Fördervorrichtung stellt einen Radialventilator dar.

Mit der Fördervorrichtung erfolgt insbesondere eine Förderung des Dichtfluides in Richtung des Mischbereiches bereits durch die Rotation des Rotors. Somit gelangt ohne weitere Zusatzeinrichtungen das Dichtfluid in den Mischbereich. Eine durch die Födervorrichtung erzeugte Strömung des Dichtfluides ist der Strömung des Leckfluides somit vorzugsweise entgegengerichtet.

Vorzugweise ist die Fördervorrichtung mit dem Schubausgleichskolben einteilig hergestellt. Insbesondere sind die Strömungsführungselemente an die Kaltseite des Kolbens angeschweißt oder auf ähnliche Weise dort befestigt.

Vorzugsweise ist die Turbine eine Dampfturbine, insbesondere eine Mitteldruck-Teilturbine. Weiter bevorzugt ist die Turbine einflutig ausgeführt. Vorzugsweise weist die Turbine ein Außengehäuse auf, in dem ein Innengehäuse angeordnet ist. Das Innengehäuse umgibt den Rotor, wobei zwischen dem Schubausgleichskolben und dem Innengehäuse die Leckfluidzuführung mit einem radialen Spalt gebildet ist. In einem solchen Spalt ist vorzugsweise eine berührungslose Dichtung angeordnet.

Die auf ein Verfahren gerichtete Aufgabe wird erfindungsgemäß gelöst durch ein Verfahren zur Abführung von heißem Leckfluid, bei dem das Leckfluid in einer Turbine durch einen radialen Spalt zwischen einem Schubausgleichskolben eines Rotors und einem feststehendem Turbinenteil strömt, wobei das heiße Leckfluid mit einem kälteren Dichtfluid vermischt und abgeführt wird. Bezüglich der Vorteile und der Wirkungsweise des Verfahrens wird auf die obigen Ausführungen zur konstruktiven Gestaltung der Turbine verwiesen.

Durch die Mischung des Leckfluides mit dem Dichtfluid entsteht ein Fluidgemisch, dass ebenfalls kälter als das Leckfluid ist. Durch geeignete Wahl des Ortes, an dem das Vermischen stattfindet, kann eine vollständige Abdichtung des Kolbens erreicht werden. Hierbei wird das Leckfluid vorzugsweise an dem Schubausgleichskolben, insbesondere an der Kaltseite, mit dem Dichtfluid vermischt.

Eine Strömung des Dichtfluids wird vorzugsweise durch eine Rotation des Rotors erzeugt. Dies geschieht insbesondere mittels einer an dem Schubausgleichskolben angeordneten Fördervorrichtung. Die Strömung des Dichtfluides ist vorzugsweise radial nach außen gerichtet. Durch die Födervorrichtung wird das Dichtfluid radial nach außen gefördert.

Als Dichtfluid wird vorzugsweise dann Dampf verwendet, wenn das Leckfluid heißer Dampf ist, wobei das Dichtfluid kälterer Dampf ist. Dies ist insbesondere in einer Dampfturbine der Fall. Bei einer Gasturbine wird vorzugsweise als Dichtfluid ein Gas, beispielsweise Kühlluft verwendet.

Anhand der in der Zeichnung dargestellten Ausführungsbeispiele werden die Turbine und das Verfahren zur Abführung von Leckfluid beispielhaft erläutert. Es zeigen:
Fig. 1 einen Längsschnitt durch eine Hochdruckdampfturbine,
Fig. 2 einen Ausschnitt eines Längsschnittes durch eine Dampfturbine im Bereich eines Schubausgleichskolbens und
Fig. 3 einen räumlichen Ausschnitt im Bereich eines Schubausgleichskolbens.

In den Figuren 1 bis 3 haben gleiche Bezugszeichen jeweils die gleiche Bedeutung.

Fig. 1 zeigt in einem Längsschnitt eine Turbine 1, hier eine Hochdruckdampfturbine in Topfbauart. Die Turbine 1 weist einen Rotor 2 auf, der sich entlang einer Rotationsachse 19 erstreckt. Der Rotor 2 ist von einem Innengehäuse 11 umgeben, welches seinerseits von einem Außengehäuse 10 umgeben ist. Beiderseits des Außengehäuses 10 ist der Rotor 2 mit einem jeweiligen Wellenlager 22 gelagert. An den beiden Endbereichen 25 des Außengehäuses 10 aus denen der Rotor 2 hinausragt, ist jeweils eine Wellendichtung 24 vorgesehen. Der Rotor 2 weist zwischen einem Einströmbereich 21 und einem Abdampfbereich 20 für ein heißes Aktionsmedium 26, hier Heißdampf, einen Beschaufelungsbereich 3 auf. In dem Beschaufelungsbereich 3 weist der Rotor 2 axial voneinander beabstandete Laufschaufeln 4 auf. Zwischen axial benachbarten Laufschaufeln 4 ist jeweils eine Reihe von Leitschaufeln 23 an dem Innengehäuse 11 angebracht.

Der Rotor 2 weist einen Schubausgleichskolben 5 auf, wobei der Einströmbereich 21 axial zwischen dem Beschaufelungsbereich 3 und dem Schubausgleichskolben 5 angeordnet ist. Dem Einströmbereich 21 zugewandt weist der Schaubausgleichskolben 5, kurz der Kolben 5, eine Heißseite 6 und dem Einströmbereich 21 abgewandt eine Kaltseite 7 auf.

Bei Betrieb der Turbine 1 strömt das Aktionsmedium 26 in den Einströmbereich 21 ein, durchströmt den Beschaufelungsbereich 3 und verläßt die Turbine 1 durch den Abdampfbereich 20. Bei Durchströmen des Beschaufelungsbereiches 3 übt das Aktionsmedium 26 ein Kraft auf die Laufschaufeln 4 und somit auf den Rotor 2 auf. Hierdurch entsteht ein Schub in Richtung der Rotationsachse 19. Diesem Schub wird durch den Schubausgleichskolben 5 entgegengewirkt. Der Kolben 5 weist hierfür an der Kaltseite 7 und der Heißseite 6 nicht näher dargestellte Flächen gleicher oder unterschiedlicher Grösse auf, die mit dem gleichen Druck oder unterschiedlichen Drücken beaufschlagt werden. Aus der Differenz der Produkte aus Druck und relevanter Fläche an der Kaltseite 7 und der Heißseite 6 ergibt sich eine axiale Kraft, die dem Schub entgegenwirkt. Während des Betriebes der Turbine 1 strömt ein Teil des Aktionsfluides 26 als Leckfluid 17 (s. Fig.2) in axialer Richtung über den Kolben 5 hinweg, insbesondere wenn zwischen Kaltseite 7 und Heißseite 6 eine Druckdifferenz herrscht. Die Menge des Leckfluides 17 wird durch eine nicht dargestellte berührungslose Dichtung klein gehalten.

In Fig. 2 ist ein Ausschnitt eines Längsschnittes durch eine Turbine 1, insbesondere einer einflutige Mitteldruck-Dampfturbine, gezeigt. Ein sich entlang einer Rotationsachse 19 erstreckender Rotor 2 weist einen Schubausgleichskolben 5 auf. Zur Erläuterung der Wirkungsweise sei auf die Ausführungen zu Fig. 1 verwiesen. Der Rotor 2 und damit auch der Kolben 5 ist von einem Innengehäuse 11 umgeben. Der Kolben 5 weist eine einem nicht dargestellten Beschaufelungsbereich 3 zugewandte Heißseite 6 und einem diesem abgewandte Kaltseite 7 auf. Zwischen dem Innengehäuse 11 und dem Kolben 5 ist der Heißeite 6 zugeordnet eine Leckfluidzuführung 12 gebildet. Diese bildet zumindest bereichsweise eine radialen Spalt zwischen dem Kolben 5 und dem Innengehäuse 11. An der Kaltseite 7 ist eine Zuführung 14 für Dichtfluid 15 vorgesehen. An dem der Kaltseite 7 zugewandten Ende des Kolbens 5 ist ein Mischbereich 13, eine Kammer oder ähnliches vorgesehen. In den Mischbereich 13 münden sowohl die Leckfluidzuführung 12 als auch die Zuführung 14 für das Dichtfluid 15. Von dem Mischbereich 13 führt eine Abführung 16 in das Innengehäuse 11 hinein. An der Kaltseite 7 ist an dem Kolben 5 eine Fördervorrichtung 8 mit einer Mehrzahl von Strömungsführungselementen 9 (s. Fig. 3) angeordnet.

Bei Rotation des Rotors 2 wirkt diese Födervorrichtung 8 als Radialventilator. Hierdurch wird ohne weitere Zusatzeinrichtungen eine Strömung des Dichtfluides 15 in den Mischbereich 13 hinein erreicht. In dem Mischbereich erfolgt dadurch eine Vermischung von heissem Leckfluid 17, heissem Dampf, mit dem kälteren Dichtfluid 15, kälterer Dampf. Das aus dem Mischbereich 13 über die Abführleitung 16 abströmende Fluidgemisch 18 aus Leckfluid 17 und Dichtfluid 15 hat somit auch eine geringere Temperatur als das Leckfluid 17. Hierdurch wird zweierlei erreicht: Zum einen tritt kein heisses Leckfluid 17 über den Kolben 5 aus, da das Dichtfluid 15 dem Leckfluid 17 entgegengesetzt strömt. Zum anderen tritt in das Innengehäuse 11 ein Fluidgemisch 18 ein, das eine geringere Temperatur als das Leckfluid 17 besitzt. Die mit dem Fluidgemisch 18 in Berührung kommenden Turbinenteile werden daher nicht so stark thermisch belastet, wie die mit dem Arbeitsmedium 26 in Berührung kommenden Turbinenteile. Für die mit dem Fluidgemsich 18 in Berührung kommenden Turbinenteile können daher thermisch weniger belastbare Werkstoffe, d.h. billigere und ggf. leichter verarbeitbare Werkstoffe gefahrlos eingesetzt werden.

Fig. 3 zeigt einen perspektivischen Aufriss durch eine Turbine 1 gemäß Fig.2 im Bereich des Kolbens 5. An der Kaltseite 7 sind radiale Vertiefungen vorgesehen, die die Strömungselemente 9 der Fördervorrichtung 8 bilden.

## Patentansprüche

1. Turbine (1) mit einem Rotor (2), welcher einen Beschaufelungsbereich (3) für Laufschaufeln (4) sowie einen Schubausgleichskolben (5) aufweist, welcher Schubausgleichskolben (5) eine dem Beschaufelungsbereich (3) zugewandte Heißseite (6) und eine dem Beschaufelungsbereich (3) abgewandte Kaltseite (7) aufweist, **gekennzeichnet durch** einen Mischbereich (13), in den eine der Kaltseite (7) zugeordnete Zuführung (14) für Dichtfluid (15) und eine mit dem Beschaufelungsbereich (3) strömungstechnisch verbundene Leckfluidzuführung (12) münden und von dem eine Abführleitung (16) abzweigt.

2. Turbine (1) nach Anspruch 1, bei der an der Kaltseite (7) eine Fördervorrichtung (8) zur Erzeugung einer radial nach außen gerichteten Strömung des Dichtfluides (15) vorgesehen ist, wobei die Fördervorrichtung (8) strömungstechnisch mit der Zuführung (14) für Dichtfluid (15) verbunden ist.

3. Turbine (1) nach Anspruch 1 oder 2, bei die Fördervorrichtung (8) eine Mehrzahl von Strömungsführungselementen (9), wie radiale Nuten, radiale Bohrungen oder Leitbleche aufweist.

4. Turbine (1) nach einem der Ansprüche 1 bis 3, bei der die Fördervorrichtung (8) mit dem Schubausgleichskolben (5) einteilig hergestellt ist.

5. Turbine (1) nach einem der Ansprüche 1 bis 4, die als Dampfturbine, insbesondere als Mitteldruck-Teilturbine, ausgeführt ist.

6. Turbine (1) nach einem der vorhergehenden Ansprüche, mit einem Außengehäuse (10) in dem ein Innengehäuse (11) angeordnet ist, wobei das Innengehäuse (11) den Rotor (2) umgibt und zwischen dem Schubausgleichskolben (5) und dem Innengehäuse (11) die Leckfluidzuführung (12) mit einem radialen Spalt gebildet ist.

7. Turbine (1) nach einem der vorhergehenden Ansprüche, die einflutig ausgeführt ist.

8. Verfahren zur Abführung von heißem Leckfluid (17), welches Leckfluid (17) in einer Turbine (1) durch einen radialen Spalt (12) zwischen einem Schubausgleichskolben (5) eines Rotors (2) und einem feststehendem Turbinenteil (11) strömt, wobei das heiße Leckfluid (17) mit einem kälteren Dichtfluid (15) vermischt und abgeführt wird.

9. Verfahren nach Anspruch 8, bei dem das Leckfluid (17) an dem Schubausgleichskolben (5) mit dem Dichtfluid (15) vermischt wird.

10. Verfahren nach Anspruch 8 oder 9, bei dem das Dichtfluid (15) durch eine Rotation des Rotors (2) mittels einer an dem Schubausgleichskolben (5) angeordneten Fördervorrichtung (8) radial nach außen gefördert wird.

11. Verfahren nach einem der Ansprüche 8 bis 10, bei dem das Leckfluid (17) heißer Dampf und das Dichtfluid (15) kälterer Dampf ist.

## Claims

1. Turbine (1) having a rotor (2) which has a bladed area (3) for rotor blades (4) and a thrust compensation piston (5), which thrust compensation piston (5) has a hot side (6), which faces the bladed area (3), and a cold side (7), which is remote from the bladed area (3), **characterized by** a mixing area (13), into which a feed (14) for sealing fluid (15), which is assigned to the cold side (7), and a leakage fluid feed (12), which is flow-connected to the bladed area (3), open out and from which a discharge line (16) branches off.

2. Turbine (1) according to Claim 1, in which a delivery device (8) for generating a flow of sealing fluid (15) which is directed radially outwards is provided on the cold side (7), the delivery device (8) being flow-connected to the feed (14) for sealing fluid (15).

3. Turbine (1) according to Claim 1 or 2, in which the delivery device (8) has a plurality of flow-guiding elements (9), such as radial grooves, radial bores or guide plates.

4. Turbine (1) according to one of Claims 1 to 3, in which the delivery device (8) is produced integrally with the thrust compensation piston (5).

5. Turbine (1) according to one of Claims 1 to 4, which is designed as a steam turbine, in particular as a medium-pressure part turbine.

6. Turbine (1) according to one of the preceding claims, having an outer housing (10) in which an inner housing (11) is arranged, the inner housing (11) surrounding the rotor (2), and the leakage fluid feed (12) being formed, with a radial gap, between the thrust compensation piston (5) and the inner housing (11).

7. Turbine (1) according to one of the preceding claims, which is of single-flow design.

8. Method for discharging hot leakage fluid (17), which leakage fluid (17), in a turbine (1), flows through a radial gap (12) between a thrust compensation piston (5) of a rotor (2) and a stationary turbine part (11), the hot leakage fluid (17) being mixed with a cooler sealing fluid (15) and discharged.

9. Method according to Claim 8, in which the leakage fluid (17) is mixed with the sealing fluid (15) at the thrust compensation piston (5).

10. Method according to Claim 8 or 9, in which the sealing fluid (15) is conveyed radially outwards by a rotation of the rotor (2), by means of a delivery device (8) arranged on the thrust compensation piston (5).

11. Method according to one of Claims 8 to 10, in which the leakage fluid (17) is hot steam and the sealing fluid (15) is cooler steam.

## Revendications

1. Turbine (1) comprenant un rotor (2) qui a une zone (3) d'aubage pour des aubes (4) mobiles, ainsi qu'un piston (5) de compensation de la poussée, piston (5) de compensation de la poussée qui a un côté (6) chaud tourné vers la zone (3) d'aubage et un côté (7) froid éloigné de la zone (3) d'aubage, **caractérisé par** une zone (13) de mélange dans laquelle débouchent une amenée (14) de fluide (15) d'étanchéité associée au côté (7) froid et une amenée (12) de fluide de fuite communiquant du point de vue de la technique de l'écoulement avec la zone (3) d'aubage et de laquelle part en dérivation un conduit (16) d'évacuation.

2. Turbine (1) suivant la revendication 1, dans laquelle il est prévu du côté (7) froid un dispositif (8) de transport destiné à produire un courant du fluide (15) d'étanchéité dirigé radialement vers l'extérieur, le dispositif (8) de transport communiquant du point de vue de la technique de l'écoulement avec l'amenée (14) de fluide (15) d'étanchéité.

3. Turbine (1) suivant la revendication 1 ou 2, dans laquelle le dispositif (8) de transport a une multiplicité d'éléments (9) de conduite du courant comme des gorges radiales, des trous radiaux ou des chicanes.

4. Turbine (1) suivant l'une des revendications 1 à 3, dans laquelle le dispositif (8) de transport est fabriqué d'un seul tenant avec le piston (5) de compensation de poussée.

5. Turbine (1) suivant l'une des revendications 1 à 4, qui est réalisée en turbine à vapeur, notamment en sous-turbine moyenne pression.

6. Turbine (1) suivant l'une des revendications précédentes, comprenant une enveloppe (10) extérieure dans laquelle est disposée une enveloppe (11) intérieure, l'enveloppe (11) intérieure entourant le rotor (2) et il est formé entre le piston (5) de compensation de poussée et l'enveloppe (11) intérieure l'amenée (12) de fluide de fuite par un intervalle radial.

7. Turbine (1) suivant l'une des revendications précédentes, qui est réalisée à un seul flux.

8. Procédé d'évacuation de fluide (17) de fuite chaud, fluide (17) de fuite qui passe dans une turbine (1) par un intervalle (12) radial compris entre un piston (5) de compensation de la poussée d'un rotor (2) et une partie (11) fixe de turbine, le fluide (17) de fuite chaud étant mélangé à un fluide (15) d'étanchéité plus froid et étant évacué.

9. Procédé suivant la revendication 8, dans lequel le fluide (17) de fuite est mélangé sur le piston (5) de compensation de poussée au fluide (15) d'étanchéité.

10. Procédé suivant la revendication 8 ou 9, dans lequel le fluide (15) d'étanchéité est transporté radialement vers l'extérieur par une rotation du rotor (2) au moyen d'un dispositif (8) de transport disposé sur le piston (5) de compensation de la poussée.

11. Procédé suivant l'une des revendications 8 à 10, dans lequel le fluide (17) de fuite est de la vapeur d'eau chaude et le fluide (15) d'étanchéité est de la vapeur d'eau plus froide.
